# EUROPÄISCHE PATENTSCHRIFT

(11) **EP 3 251 859 B1**
(45) Veröffentlichungstag und Bekanntmachung des Hinweises auf die Patenterteilung: **02.09.2020**
(21) Anmeldenummer: 17167458.3
(22) Anmeldetag: 21.04.2017
(51) Int. Cl.: B41J 3/60, B41J 15/04

(54) **VORRICHTUNG ZUM BEDRUCKEN EINER BAHN AUS BEDRUCKSTOFF**
DEVICE FOR PRINTING A WEB TO BE PRINTED
DISPOSITIF D'IMPRESSION D'UNE BANDE DE SUPPORT

(30) Priorität: 30.05.2016 DE 102016209280
(43) Veröffentlichungstag der Anmeldung: 06.12.2017
(73) Patentinhaber: Heidelberger Druckmaschinen AG, 69115 Heidelberg (DE)
(72) Erfinder: Müller, Andreas, 69120 Heidelberg (DE); Wolf, Dr. Burkhard, 69221 Dossenheim (DE)

(56) Entgegenhaltungen:
- EP-A1- 0 659 569
- JP-A- 2011 143 628
- US-A1- 2001 021 331
- US-A1- 2006 028 524
- US-A1- 2013 140 764
- US-A1- 2014 055 548
- US-A1- 2014 085 368
- US-B1- 9 145 007

## Beschreibung

Die vorliegende Erfindung betrifft eine Vorrichtung zum Bedrucken einer Bahn aus Bedruckstoff auf einer ersten und/oder einer zweiten Seite mit den Merkmalen von Anspruch 1.

Die Erfindung liegt in dem technischen Gebiet des Digitaldrucks auf bahnförmige Bedruckstoffe. In diesem Gebiet ist es bereits bekannt, bahnförmige Bedruckstoffe, zum Beispiel aus Papier, mit dem Tintenstrahl-Druckverfahren zu bedrucken.

Die US 5,878,320 offenbart eine Druckmaschine für das digitale Bedrucken von bahnförmigem Bedruckstoff. Anstelle von Tintenstrahl-Druckköpfen werden jedoch elektrofotografische Druckköpfe eingesetzt. Das Dokument offenbart eine Ausfuhrungsform, bei welcher vier Druckköpfe ein mehrfarbiges Druckbild auf einen endlosen Zwischenträger übertragen. Der bahnförmige Bedruckstoff wird an einer ersten Stelle mit dem Zwischenträger in Kontakt gebracht und dadurch auf einer ersten Seite bedruckt. Danach wird der Bedruckstoff über Wendestangen geführt und dabei gewendet. Anschließend wird der Bedruckstoff ein zweites Mal, jedoch mit der noch nicht bedruckten Seite, in Kontakt mit dem Zwischenträger gebracht und dabei rückseitig bedruckt. Ein diesem Ausführungsbeispiel entsprechender Aufbau erfordert durch den Einsatz des endlosen Zwischenträgers viel Bauraum. Zudem müssen die umlaufende Bewegung des Zwischenträgers und die Transportbewegung der Bahn steuerungstechnisch aufeinander abgestimmt werden.

Die DE 10 2014010 904 B3 offenbart eine Druckmaschine zum Bedrucken von bogenförmigem Bedruckstoff. Dabei ist eine Digitaldruckeinheit derart schwenkbar angeordnet, dass diese sowohl die Vorderseite als auch die Rückseite eines Bogens bedrucken kann.

Die US 2011/0205316 A1 offenbart eine Druckmaschine zum Bedrucken von Bogen, welche zweimal an denselben Digitaldruckeinheiten vorbeigeführt werden. Hierzu werden die Bogen auf einer Schleife des Transportpfades durch eine schraubenförmige Wendeeinrichtung geführt.

Die US 2014/0055548 A1 zeigt einen Thermaldrucker für den Duplexbetrieb mit einem schwenkbaren Verteiler.

Die US 2006/0028524 A1 zeigt eine Druckmaschine mit einem Transportpfad für bogenförmigen Bedruckstoff.

Die JP 2011/143628 offenbart ein Druckverfahren und eine Vorrichtung zum beidseitigen Bedrucken, wobei eine Bedruckstoffbahn in Bahnabschnitte zerlegt wird.

Die US 2001/0021331 A1 offenbart einen Duplexdrucker mit einem schwenkbaren Druckmechanismus.

Vor dem Hintergrund dieses Standes der Technik ist es eine Aufgabe der vorliegenden Erfindung, eine verbesserte Vorrichtung zum Bedrucken einer Bahn aus Bedruckstoff zu schaffen, welche wenig Bauraum beansprucht. Es ist eine weitere Aufgabe, bei einer solchen Vorrichtung Bauteile und Steuerungstechnik einzusparen und dadurch die Herstellkosten zu senken.

Eine erfindungsgemäße Lösung dieser Aufgabe bzw. dieser Aufgaben stellt eine Vorrichtung mit den Merkmalen von Anspruch 1 dar.

Eine erfindungsgemäße Vorrichtung zum Bedrucken einer Bahn aus Bedruckstoff, z.B. Papier oder Folie, auf einer ersten und/oder einer zweiten Seite weist folgende Merkmale auf: eine Druckeinrichtung mit wenigstens zwei Druckmodulen und mit einem der Druckeinrichtung zugeordneten Wirkbereich, in welchem Druckfluid mittels der Druckmodule auf die Bahn übertragen wird, ein erstes Führungselement zum Führen der Bahn entlang wenigstens eines ersten Teils des Wirkbereichs, eine dem ersten Führungselement in Bahnlaufrichtung nachgeordnete Wendeeinrichtung für die Bahn, ein der Wendeeinrichtung in Bahnlaufrichtung nachgeordnetes zweites Führungselement zum Führen der Bahn entlang wenigstens eines zweiten Teils des Wirkbereichs, und weist das Merkmal auf, dass zum Ausführen einer Relativbewegung wenigstens ein Druckmodul relativ zu wenigstens einem der beiden Führungselemente bewegbar angeordnet ist und/oder wenigstens eines der beiden Führungselemente relativ zu wenigstens einem der Druckmodule bewegbar angeordnet ist.

Die erfindungsgemäße Vorrichtung beansprucht in vorteilhafter Weise wenig Bauraum und kommt in vorteilhafter Weise mit weniger Bauteilen und Steuerungstechnik aus. Hierdurch können die Herstellkosten gesenkt und die Vorrichtung platzsparend betrieben werden.

Ein besonderer Vorteil der Erfindung ist darin zu sehen, dass die Druckmodule die Bahn direkt bedrucken und daher auf einen Zwischenträger mit zusätzlichem Platzbedarf und Steuerungstechnik verzichtet werden kann. Dieser Vorteil wird dadurch erzielt, dass die Bahn ein erstes Mal und - nach einer Wendung - ein zweites Mal durch einen jeweiligen Teil eines Wirkbereichs der Druckeinrichtung mit den die Bahn direkt bedruckenden Druckmodulen geführt wird. In den jeweiligen Teilen des Wirkbereichs übertragen die Druckmodule das Druckfluid zwischenträgerlos auf die Bahn. Aus der Bahn können schließlich Druckprodukte endverarbeitet werden.

Das erste Führungselement und das zweite Führungselement sind erfindungsgemäß voneinander verschieden, d.h. nicht ein und dasselbe Element. Weiterhin ist auch die Wendeeinrichtung vorzugsweise von den beiden Führungselementen verschieden. Und schließlich sind auch die beiden Teile des Wirkbereichs vorzugsweise voneinander verschieden.

Ein weiterer Vorteil kann darin gesehen werden, dass es die Erfindung ermöglicht, durch die Höhe des Betrags der Relativbewegung zu steuern, wie wenig Makulatur während der Ausführung der Relativbewegung erzeugt wird bzw. wie produktiv die Vorrichtung oder eine damit ausgestattete Druckmaschine ist.

Vorteilhafte und daher bevorzugte Weiterbildungen der Erfindung ergeben sich aus den Unteransprüchen sowie aus der Beschreibung und den zugehörigen Zeichnungen.

Eine aufgrund der Einfachheit und Schnelligkeit der Durchführung bevorzugte Weiterbildung der Erfindung kann sich dadurch auszeichnen, dass die Relativbewegung eine Schwenkbewegung ist. Dabei kann vorgesehen sein, dass die beiden Führungselemente um eine gemeinsame Schwenkachse schwenkbar gelagert sind. Dabei kann auch vorgesehen sein, dass die Schwenkachse auf der den Druckmodulen abgewandten Seite der Führungselemente liegt.

Eine bevorzugte Weiterbildung der Erfindung kann sich dadurch auszeichnen, dass die Relativbewegung eine lineare Bewegung ist und im Wesentlichen parallel zur im Wirkbereich vorhandenen Bahnlaufrichtung ist. Die Lösung hat den Vorteil, dass die Druckmodule ohne gegenseitige Neigung zueinander und daher kompakt angeordnet werden können.

Erfindungsgemäß ist vorgesehen, dass die Druckmodule Tintenstrahl-Druckköpfe sind und dass das Druckfluid Tinte ist.

Eine bevorzugte Weiterbildung der Erfindung kann sich dadurch auszeichnen, dass wenigstens ein Antrieb vorhanden ist, welcher die Relativbewegung erzeugt. Dabei kann vorgesehen sein, dass der Antrieb das wenigstens eine Druckmodul und/oder das wenigstens eine Führungselement mit einer Geschwindigkeit bewegt, bei welcher weniger Makulatur erzeugt wird, als dass ein Grenzwert für Makulatur festgelegt.

Eine bevorzugte Weiterbildung der Erfindung kann sich dadurch auszeichnen, dass sich der Wirkbereich der Druckeinrichtung aus den Wirkbereichen der Druckmodule zusammensetzt. Dabei kann vorgesehen sein, dass die Relativbewegung eine Bewegung entlang wenigstens der Wirkbereiche von zwei Druckmodulen ist.

Die Erfindung betrifft auch eine Druckmaschine, welche wenigstens eine Vorrichtung zum Bedrucken einer Bahn aus Bedruckstoff umfasst, wobei es sich bei der Vorrichtung um eine erfindungsgemäße Vorrichtung bzw. einer ihrer bevorzugten Weiterbildungen oder um ein konkretes Ausführungsbeispiel handelt.

Die Erfindung und deren vorteilhafte Weiterbildungen werden nachfolgend unter Bezug auf die Zeichnungen anhand bevorzugter Ausführungsbeispiele näher beschrieben. In den Zeichnungen sind einander entsprechende Elemente mit jeweils denselben Bezugszeichen versehen. Teilweise wurden sich wiederholende Bezugszeichen auch weggelassen.

Die Zeichnungen zeigen:
- Figur 1A:: Ein bevorzugtes Ausführungsbeispiel einer erfindungsgemäßen Vorrichtung, bevor eine Relativbewegung ausgeführt wurde;
- Figur 1B:: Die Vorrichtung aus Figur 1A, nachdem eine Relativbewegung ausgeführt wurde;
- Figur 2A:: Eine weitere bevorzugte Ausführungsform der erfindungsgemäßen Vorrichtung, bevor eine Relativbewegung ausgeführt wurde;
- Figur 2B:: Die Vorrichtung aus Figur 2A, nachdem eine Relativbewegung ausgeführt wurde;
- Figur 3A:: Die Vorrichtung aus den Figuren 2A und 2B während der Ausführung einer Relativbewegung;
- Figur 3B:: Eine schematische Darstellung des Tintenauftrags auf der Bahn und des durch die Relativbewegung erzeugten Makulatur-Bereichs.

Figur 1A zeigt schematisch eine Vorrichtung 1 zum Bedrucken einer Bahn aus Bedruckstoff, wobei die Vorrichtung Teil einer Druckmaschine 2, vorzugsweise einer Inkjet-Rollendruckmaschine, sein kann. Die Bedruckstoffbahn 6, zum Beispiel eine Papier- oder Folienbahn, wird in eine Bahnlaufrichtung 7 von einem Abwickler 3 zu einem Aufwickler 4 geführt. Auf diesem Pfad durch die Vorrichtung 1 wird die Bahn um mehrere Rollen 8 herum geführt. Die Bahn weist eine erste Seite 6A und eine zweite Seite 6B auf. Mit der gezeigten Vorrichtung ist es möglich, beide Seiten der Bahn 6A, 6B zu bedrucken. Die Vorrichtung 1 weist weiterhin eine Steuerung 5 auf, welche den Bahnlauf und die Druckeinrichtung 10 steuert.

Die Druckeinrichtung 10 umfasst in dem dargestellten Ausführungsbeispiel drei digitale Druckmodule 11, 12 und 13, welche bevorzugt als Tintenstrahl-Druckköpfe ausgeführt sind. Die Druckeinrichtung kann jedoch auch mehr oder weniger Druckmodule aufweisen, wenigstens jedoch zwei. Der Druckeinrichtung ist ein Wirkbereich 20 zugeordnet, welcher sich aus einem ersten und einem zweiten Teil 20a und 20b zusammensetzt. Der erste und der zweite Teil des Wirkbereichs der Druckeinrichtung können sich wiederum aus Wirkbereichen der einzelnen Druckmodule zusammensetzen, zum Beispiel den gezeigten Wirkbereichen 21, 22 und 23. In den jeweiligen Wirkbereichen wird Druckfluid 30, insbesondere Tinte, von der Druckeinrichtung bzw. den Druckmodulen der Druckeinrichtung, auf die Bedruckstoffbahn 6 übertragen. Mit anderen Worten: In den Wirkbereichen erfolgt das Bedrucken des Bedruckstoffs.

Figur 1A zeigt weiterhin ein erstes und ein zweites Führungselement 40a und 40b zum Führen der Bahn 6. Die beiden Führungselemente können zum Beispiel als Leitbleche ausgebildet sein und tragende Blasluft erzeugen und/oder jeweils wenigstens eine Rolle, insbesondere eine Umlenkrolle, aufweisen. Vorzugsweise haben die beiden Führungselemente gekrümmte Oberflächen.

Weiterhin weist die in Figur 1A gezeigte Vorrichtung 1 eine Wendeeinrichtung 41 auf, welche die Bahn 6 mittels bevorzugt gekreuzter Wendestangen 42 in bekannter Weise wendet, so dass die Bahn auf dem zweiten Führungselement 40b auf ihrer Rückseite bzw. Widerdruckseite bedruckt werden kann, während sie auf dem ersten Führungselement 40a auf ihrer Vorderseite bzw. Schöndruckseite bedruckt wird.

Weiterhin weist die Vorrichtung 1 einen Bahnspeicher 43 auf, welcher in bekannter Weise gegeneinander verschiebbare Rollen umfasst, so dass die Bedruckstoffbahn 6, bzw. ein bestimmter Längenabschnitt davon, in dem Bahnspeicher gespeichert und aus dem Bahnspeicher entnommen werden kann. Die Dimensionierung des Bahnspeichers bestimmt dabei die Länge des speicherbaren Bahnabschnitts. Soll ein Bahnabschnitt der Länge L auf einer Bahnseite unterbrechungsfrei bedruckt werden und anschließend auf der Gegenseite bedruckt werden, so ist der Bahnspeicher so zu dimensionieren, dass er wenigstens den Bahnabschnitt der Länge L speichern kann (ggf. abzüglich möglicher gespeicherter Bahnlängen auf dem sonstigen Bahnpfad).

Schließlich weist die gezeigte Vorrichtung 1 auch einen ersten Trockner 44 und einen zweiten Trockner 45 auf, jeweils zum Trocknen der auf die Bahn 6 bzw. deren beiden Seiten aufgebrachten Tinte. Bei den Trocknern kann es sich zum Beispiel um UV-Trockner oder IR-Trockner handeln.

In Figur 1A ist erkennbar, dass ein Schwenksystem 53 mittels eines Antriebs 51 um eine Schwenkachse 52 bewegt werden kann und dabei eine Relativbewegung 50 (HinBewegung) zur Druckeinrichtung 10 bzw. deren Druckmodulen 11, 12 und 13 ausführt. Ein Vergleich zwischen den Figuren 1A und 1B zeigt deutlich, wie das Schwenksystem 53 vor und nach der Relativbewegung angeordnet ist. In Figur 1A ist das Schwenksystem in einer ersten Position (Schöndruck-Position), in der das erste Führungselement 40A zumindest teilweise benachbart zur Druckeinrichtung bzw. den Druckmodulen angeordnet ist. Die Bahn 6, die mittels des ersten Führungselements 40A geführt wird, gelangt daher mit ihrer Schöndruckseite 6a in den Wirkbereich 20 der Druckeinrichtung.

Die Bahn 6 wird auf der Schöndruckseite bedruckt, läuft in den Bahnspeicher 43 ein und wird dort gespeichert. Es kann hierzu vorgesehen sein, den Aufwickler 4 anzuhalten oder nur sehr langsam zu drehen. Nach Abschluss des Schöndrucks wird die Bahn 6 aus dem Bahnspeicher entnommen und für den Widerdruck bereitgestellt. Es kann hierzu vorgesehen sein, den Abwickler 3 anzuhalten oder nur sehr langsam zu drehen.

In Figur 1B ist das Schwenksystem 53 in einer zweiten Position (Widerdruck-Position) angeordnet, in welcher das zweite Führungselement 40b zumindest teilweise benachbart zur Druckeinrichtung 10 bzw. den Druckmodulen 11, 12 und 13 angeordnet ist. In diese Position gelangt das Führungselement durch eine Relativbewegung 50 in entgegengesetzter Richtung (Rück-Bewegung). In dieser Stellung des Schwenksystems gelangt die Bahn 6 mit ihrer Widerdruckseite 6b in den Wirkbereich der Druckeinrichtung bzw. der Druckmodule. Durch das Verschwenken der Schwenkeinrichtung ist es daher möglich, mit denselben Druckmodulen der Druckeinrichtung sowohl die Schöndruckseite der Bahn als auch die Widerdruckseite der Bahn zu bedrucken. Die erfindungsgemäße Vorrichtung hat daher den Vorteil, das beidseitige Bedrucken der Bahn mit demselben Satz von Druckmodulen zu ermöglichen bzw. einen zweiten Satz Druckmodule einsparen zu können.

Ein Sensor 56 kann vorgesehen sein, um den sogenannten Wende-Passer zu steuern, d.h. die relative Lage des Schöndruck-Bildes und des Widerdruck-Bildes zueinander zu steuern. Der Sensor kann das Schöndruck-Bild oder Passer-Marken erfassen und den Druck des Widerdruck-Bildes passgerecht einleiten.

Beim Umschalten vom Schöndruckbetrieb in den Widerdruckbetrieb, bzw. während dessen Dauer und d.h. während der Dauer der Relativbewegungen 50 , kann die Bahn in den Bahnspeicher 43 laufen und nach Abschluss des Umschaltens wieder aus diesem entnommen werden. Hierzu können die Dimensionierung des Bahnspeichers, die Transportgeschwindigkeit der Bahnbewegung und die Dauer des Umschaltprozesses aufeinander abgestimmt werden.

Während des Umschaltens wird wenigstens ein Druckmodul für kurze Zeit bevorzugt deaktiviert, so dass kein Druckfluid auf die Führungselemente oder in den Spalt dazwischen gelangt. Die Zeitspanne der Deaktivierung wird dabei bevorzugt so kurz wie möglich gewählt, um die entstehende Menge an Makulatur (Länge des nicht vollständig bedruckten Bahnabschnitts) zu verringern.

Während des Widerdrucks (Bedrucken der zweiten Bahnseite 6b) läuft unbedruckte Bahn 6 in den Bahnspeicher 43 ein und wird dort gespeichert. Vor dem Start eines neuen Schöndrucks (Bedrucken der ersten Bahnseite 6a) wird die gespeicherte, unbedruckte Bahn aus dem Bahnspeicher entnommen, jedoch zurück, d.h. in Richtung Abwickler 3, bewegt. Ein Sensor 57 kann vorgesehen sein, um das Rücklaufen der Bahn zu überwachen und beim Erreichen des zuvor gedruckten Bildes (oder der Bilder) zu stoppen, d.h. ein im Wesentlichen nahtloses Bedrucken der ersten Bahnseite 6a zu gewährleisten.

In den Figuren 2A und 2B ist schematisch eine weitere Ausführungsform der erfindungsgemäßen Vorrichtung dargestellt. Anstelle des Schwenksystems 53 ist hier ein Linearsystem 54 mit einem Schlitten 55 vorgesehen. Dieses umfasst ebenfalls ein - jeweils vorzugsweise am Schlitten angeordnetes - erstes und ein zweites Führungselement 40a und 40b sowie einen Antrieb 51, insbesondere einen Linear-Antrieb, z.B. einen SpindelAntrieb für den Schlitten. Vorzugsweise haben die beiden Führungselemente flache, nicht gekrümmte Oberflächen. Mittels des Antriebs ist eine lineare Verstellbewegung der Führungselemente möglich, so dass wiederum die Schöndruckseite 6a oder die Widerdruckseite 6b der Bahn 6 in den oder die Wirkbereiche gebracht werden können. Ab- und Aufwickler 3 und 4, Umlenk-Rollen 8,Wendeeinrichtung 41, Bahnspeicher 43 und Trockner 44 und 45 sind entsprechend Figur 1A und 1B ausgeführt.

Figur 3A zeigt schematisch die Vorrichtung 1 in fünf verschiedenen Zuständen a bis e während der Relativbewegung 50 bzw. während des Umschaltens vom Schöndruckbetrieb in den Widerdruckbetrieb. Für die Beträge der Geschwindigkeiten gilt in diesem Beispiel, sofern sie nicht Null sind und nicht gerade beschleunigt/gebremst wird: Die Geschwindigkeit v1, mit der die Führungselemente 40a und 40b bewegt werden (Relativbewegung 50), ist gleich der Geschwindigkeit v2, mit der die Bahn im Schöndruck vorwärts transportiert wird, und gleich der Geschwindigkeit v3, mit der die Bahn im Widerdruck vorwärts transportiert wird, d.h. v1=v2=v3=v, wobei v eine vorgegebene Geschwindigkeit größer als Null. Im Allgemeinen kann jedoch gelten: v1≠v2=v3 oder v1≠v2≠v3.

Im Zustand a drucken das erste Druckmodul 11, das zweite Druckmodul 12 und das dritte Druckmodul 13 Tinte auf die Schöndruckseite 6a der Bahn 6. Es ist erkennbar, dass auf der ersten Seite der Bahn bzw. der Schöndruckseite eine erste Tinte 71 des ersten Druckmoduls, eine zweite Tinte 72 des zweiten Druckmoduls und eine dritte Tinte 73 des dritten Druckmoduls zu liegen kommen. Für die Geschwindigkeiten gilt: v1=v3=0, v2=v.

Im Zustand b sind die beiden Führungselemente 40a und 40b infolge der Relativbewegung 50 im Vergleich zum Zustand a bereits etwas verschoben. In diesem Zustand können die beiden Druckmodule 11 und 12 noch auf die erste Seite 6a der Bahn drucken, während das Druckmodul 13 gerade beginnt, auf die zweite Seite der Bahn 6b zu drucken. Für die Geschwindigkeiten gilt: v1=v2=v3= v.

Im Zustand c und im Zustand d beginnen nun auch das zweite Druckmodul 12 und das erste Druckmodul 11 damit, auf die zweite Seite 6b der Bahn zu drucken. Auf diese Weise gelangt erste Tinte 81 des ersten Druckmoduls, zweite Tinte 82 des zweiten Druckmoduls und dritte Tinte 83 des dritten Druckmoduls auf die zweite Seite 6b der gewendeten Bahn. Für die Geschwindigkeiten gilt: v1=v2=v3= v.

Im Zustand e wird die Bahn 6 im Widerdruck bedruckt, wobei für die Geschwindigkeiten gilt: v1=v2=0, v3= v. Es ist zudem erkennbar, dass durch das Umschalten bzw. die Relativbewegung der beiden Führungselemente eine Art Treppe sowohl der Tinten 71 bis 73 als auch der Tinten 81 bis 83 entstehen kann (vgl. die Zustände a mit e).

In der Figur 3B ist diese Treppe nochmals dargestellt und es wird erkennbar, dass, sofern der Bereich der Treppe nicht als Druckprodukt genutzt werden kann, ein Bereich 60 erzeugt wird, welcher als Makulatur anzusehen ist. Der Bereich 60 der Makulatur bzw. seine Länge M hängt, wie erkennbar, von der Länge der Treppenstufen ab und kann durch eine höhere Geschwindigkeit v1 der Relativbewegung während des Verstellvorgangs reduziert werden. Die Steuerung 5 kann daher die Relativbewegung mit einer Geschwindigkeit ausführen, welche derart hoch ist, dass die Makulatur 60 eine Länge M aufweist, welche geringer ist als ein vorgegebener Grenzwert M' für die Länge der Makulatur M. Im Allgemeinen gilt: Geht v1 gegen Unendlich, so geht M gegen Null. Die verbleibenden Treppenstufen entsprechen dann den Abständen benachbarter Druckmodule zueinander.

Soll mit der erfindungsgemäßen Vorrichtung 1 nur im Schöndruckbetrieb gedruckt werden, so kann das Schwenksystem 53 oder das Linearsystem 54 permanent in der Schöndruck-Position angeordnet sein. Alternativ könnte das Schwenksystem 53 oder das Linearsystem 54 permanent in der Widerdruck-Position angeordnet sein. In beiden Fällen würde die Bahn 6 jedenfalls nur einseitig bedruckt werden. Weiter alternativ kann die Bahn im Schöndruck-Betrieb auch direkt vom ersten Führungselement 40a zum zweiten Führungselement 40b geführt werden, also nicht über die Wendeeinrichtung 41 und den Bahnspeicher 43.

Alternativ zu den in den Figuren 1A bis 2B gezeigten Ausführungsbeispielen kann auch vorgesehen sein, nicht die Führungselemente 40a und 40b zu bewegen, sondern die Druckmodule 11, 12 und 13 (schwenken oder linear bewegen). Bevorzugt werden jedoch die Führungselemente 40a und 40b bewegt. Diese sind in der Regel leichter und nicht, wie die Druckmodule, mit Tintenversorgungen verbunden.

### Bezugszeichenliste

- 1: Vorrichtung
- 2: Druckmaschine
- 3: Abwickler
- 4: Aufwickler
- 5: Steuerung
- 6: Bahn
- 6a: erste Seite der Bahn
- 6b: zweite Seite der Bahn
- 7: Bahnlaufrichtung
- 8: Rollen
- 10: Druckeinrichtung
- 11: erstes Druckmodul, insbesondere Tintenstrahl-Druckkopf
- 12: zweites Druckmodul, insbesondere Tintenstrahl-Druckkopf
- 13: drittes Druckmodul, insbesondere Tintenstrahl-Druckkopf
- 20: Wirkbereich der Druckeinrichtung
- 20a: erster Teil des Wirkbereichs der Druckeinrichtung
- 20b: zweiter Teil des Wirkbereichs der Druckeinrichtung
- 21: Wirkbereich des ersten Druckmoduls
- 22: Wirkbereich des zweiten Druckmoduls
- 23: Wirkbereich des dritten Druckmoduls
- 30: Druckfluid, insbesondere Tinte
- 40a: erstes Führungselement
- 40b: zweites Führungselement
- 41: Wendeeinrichtung
- 42: Wendestangen
- 43: Bahnspeicher
- 44: erster Trockner
- 45: zweiter Trockner
- 50: Relativbewegung
- 51: Antrieb
- 52: Schwenkachse
- 53: Schwenksystem
- 54: Linearsystem
- 55: Schlitten
- 56: Sensor
- 57: Sensor
- 60: Makulatur
- 71: erste Tinte auf Schöndruckseite
- 72: zweite Tinte auf Schöndruckseite
- 73: dritte Tinte auf Schöndruckseite
- 81: erste Tinte auf Widerdruckseite
- 82: zweite Tinte auf Widerdruckseite
- 83: dritte Tinte auf Widerdruckseite

## Patentansprüche

1. Vorrichtung (1) zum Bedrucken einer Bahn (6) aus Bedruckstoff auf einer ersten und/oder einer zweiten Seite (6a, 6b),
**gekennzeichnet durch**
eine Druckeinrichtung (10) mit wenigstens zwei Druckmodulen (11, 12, 13), wobei die Druckmodule Tintenstrahl-Druckköpfe sind und das Druckfluid Tinte ist, und mit einem der Druckeinrichtung zugeordneten Wirkbereich (20), in welchem Druckfluid (30) mittels der Druckmodule auf die Bahn übertragen wird,
ein erstes Führungselement (40a) zum Führen der Bahn entlang wenigstens eines ersten Teils (20a) des Wirkbereichs,
eine dem ersten Führungselement in Bahnlaufrichtung (7) nachgeordnete Wendeeinrichtung (41) für die Bahn, und
ein der Wendeeinrichtung in Bahnlaufrichtung nachgeordnetes und vom ersten Führungselement (40a) verschiedenes zweites Führungselement (40b) zum Führen der Bahn entlang wenigstens eines zweiten Teils (20b) des Wirkbereichs,
wobei zum Ausführen einer Relativbewegung (50) wenigstens ein Druckmodul relativ zu wenigstens einem der beiden Führungselemente bewegbar angeordnet ist und/oder wenigstens eines der beiden Führungselemente relativ zu wenigstens einem der Druckmodule bewegbar angeordnet ist.

2. Vorrichtung nach Anspruch 1, **dadurch gekennzeichnet, dass** die Relativbewegung eine Schwenkbewegung ist.

3. Vorrichtung nach Anspruch 2, **dadurch gekennzeichnet, dass** die beiden Führungselemente um eine gemeinsame Schwenkachse (52) schwenkbar gelagert sind.

4. Vorrichtung nach Anspruch 3, **dadurch gekennzeichnet, dass** die Schwenkachse auf der den Druckmodulen abgewandten Seite der Führungselemente liegt.

5. Vorrichtung nach Anspruch 1, **dadurch gekennzeichnet, dass** die Relativbewegung eine lineare Bewegung ist und im Wesentlichen parallel zur im Wirkbereich vorhandenen Bahnlaufrichtung liegt.

6. Vorrichtung nach einem der vorhergehenden Ansprüche,
**dadurch gekennzeichnet,**
**dass** wenigstens ein Antrieb (51) vorhanden ist, welcher die Relativbewegung erzeugt.

7. Vorrichtung nach einem der vorhergehenden Ansprüche,
**dadurch gekennzeichnet,**
**dass** sich der Wirkbereich der Druckeinrichtung aus den Wirkbereichen (21, 22, 23) der Druckmodule zusammensetzt.

8. Vorrichtung nach Anspruch 7,
**dadurch gekennzeichnet,**
**dass** die Relativbewegung eine Bewegung entlang wenigstens der Wirkbereiche von zwei Druckmodulen ist.

## Claims

1. Device (1) for printing on a first and/or a second side (6a, 6b) of a web (6) of printing material,
**characterized by**
a printing device (10) with at least two printing modules (11, 12, 13), wherein the printing modules are inkjet printing heads and the printing fluid is ink, and with an effective range (20) that is associated with the printing device and in which printing fluid (30) is transmitted to the web by means of the printing modules,
a first guide element (40a) for guiding the web along at least a first part (20a) of the effective range,
a turning device (41) for turning the web, the turning device (41) disposed downstream of the first guide element in terms of the direction (7) of web travel, and
a second guide element (40b) for guiding the web along at least a second part (20b) of the effective range, the second guide element (40b) disposed downstream of the turning device in terms of the direction of web travel and different from the first guide element (40a),
wherein at least one printing module is disposed to be movable relative to at least one of the two guide elements to carry out a relative movement (50) and/or at least one of the two guide elements is disposed to be movable relative to at least one of the printing modules.

2. Device according to claim 1,
**characterized in that** the relative movement is a swivelling movement.

3. Device according to claim 2,
**characterized in that** the two guide elements are supported for movement about a common swivelling axis (52).

4. Device according to claim 3,
**characterized in that** the swivelling axis is disposed on a side of the guide elements that faces away from the printing modules.

5. Device according to claim 1,
**characterized in that** the relative movement is a linear movement essentially parallel to the direction of web travel in the effective range.

6. Device according to any one of the preceding claims,
**characterized in that** least one drive (51) is provided for generating the relative movement.

7. Device according to any one of the preceding claims,
**characterized in that** the effective range of the printing device is composed of the effective ranges (21, 22, 23) of the printing modules.

8. Device according to claim 7,
**characterized in that** the relative movement is a movement along at least the effective ranges of two printing modules.

## Revendications

1. Dispositif (1) pour l'impression d'une bande (6) de support d'impression sur une première et/ou une deuxième face (6a, 6b),
**caractérisé par**
un dispositif d'impression (10) avec au moins deux modules d'impression (11, 12, 13), les modules d'impression étant des têtes d'impression à jet d'encre et le fluide d'impression de l'encre, le transfert s'effectuant avec une zone active (20) assignée au dispositif d'impression, dans laquelle le fluide d'impression (30) est transféré sur la bande au moyen des modules d'impression,
un premier élément de guidage (40a) pour le guidage de la bande le long d'au moins une première partie (20a) de la zone active,
un dispositif de retournement (41) pour la bande installé en aval du premier élément de guidage dans le sens de déplacement de la bande (7) et
un deuxième élément de guidage (40b) différent du premier élément de guidage (40a) installé en aval du dispositif de retournement dans le sens de déplacement de la bande pour le guidage de la bande le long d'au moins une seconde partie (20b) de la zone active, au moins un module d'impression étant agencé de façon mobile par rapport à au moins l'un des deux éléments de guidage pour l'exécution d'un déplacement relatif (50) et/ou au moins l'un des deux éléments de guidage étant agencé de façon mobile par rapport à au moins l'un des modules d'impression.

2. Dispositif selon la revendication 1, **caractérisé en ce que** le déplacement relatif est un pivotement.

3. Dispositif selon la revendication 2, **caractérisé en ce que** les deux éléments de guidage sont agencés de façon pivotante autour d'un axe de pivotement (52) commun.

4. Dispositif selon la revendication 3, **caractérisé en ce que** l'axe de pivotement est situé du côté des éléments de guidage opposé aux modules d'impression.

5. Dispositif selon la revendication 1, **caractérisé en ce que** le déplacement relatif est un déplacement linéaire et a essentiellement lieu parallèlement au sens de déplacement de la bande se trouvant dans la zone active.

6. Dispositif selon l'une des revendications précédentes,
**caractérisé en ce**
**qu'**il existe au moins un entraînement (51) générant le déplacement relatif.

7. Dispositif selon l'une des revendications précédentes,
**caractérisé en ce**
**que** la zone active du dispositif d'impression se compose des zones actives (21, 22, 23) des modules d'impression.

8. Dispositif selon la revendication 7,
**caractérisé en ce**
**que** le déplacement relatif est un déplacement le long d'au moins les zones actives de deux modules d'impression.
